# EUROPÄISCHE PATENTANMELDUNG

(11) **EP 0 286 726 A1**
(43) Veröffentlichungstag der Anmeldung: **19.10.1988**
(21) Anmeldenummer: 87117498.3
(22) Anmeldetag: 26.11.1987
(51) Int. Cl.: A42B 3/00

(54) **Kopfschutz für Babys und Kleinkinder**

(30) Priorität: 16.04.1987 DE 8705642 U
(71) Anmelder: Kuchenbecker, Maria, D-8185 Kreuth (DE)
(72) Erfinder: Kuchenbecker, Maria, D-8185 Kreuth (DE)
(74) Vertreter: Zinnecker, Armin, Dipl.-Ing.

(57) **Zusammenfassung**

Ein Kopfschutz für Babys und Kleinkinder besteht aus einem über Stirn, Schläfen und Hinterkopf verlaufenden Kopfring (1) und aus zwei über den Kopf verlaufenden, sich kreuzenden Sicherheitsbändern (2, 3). Um einen derartigen Kopfschutz zu verbessern und insbesondere einen Schutz der bei Babys und Kleinkinders besonders gefährdeten Fontanelle zu erreichen, verläuft das eine der Sicherheitsbänder (2) von einem Ohr zum anderen und verläuft das andere Sicherheitsband (3) von der Stirn zum Hinterkopf, um die Schädeldecke und die Fontanelle zu schützen.

## Beschreibung

Die Erfindung betrifft einen Kopfschutz für Babys und Kleinkinder, bestehend aus einem über Stirn, Schläfen und Hinterkopf verlaufenden Kopfring und aus zwei über den Kopf verlaufenden, sich kreuzenden Sicherheitsbändern.

Ein Unfall stellt gerade im frühen Kindesalter die größte Bedrohung von Leben und Gesundheit dar. Gegenwärtig sind fast zwei Drittel aller Todesfälle zwischen der Geburt und dem 15. Lebensjahr durch Unfälle verursacht. Der überwiegende Teil dieser Unfälle geschieht jedoch nicht im Straßenverkehr, sondern in den häuslichen vier Wänden oder bei Sport und Spiel. Bedingt durch häufige Stürze im Baby- und Kleinkindalter sind die häufigsten Verletzungen die sogenannten Schädel-Hirn-Traumen. Viele Babys und Kleinkinder erleiden durch die Unfälle langdauernde und erhebliche Beeinträchtigungen. Zahlreiche Unfälle führen zur Invalidität.

Ein Kopfschutz für Babys und Kleinkinder der eingangs angegebenen Art ist aus der US-PS 1 072 321 bekannt. Er besteht aus einem über Stirn, Schläfen und Hinterkopf verlaufenden Kopfring und aus zwei über den Kopf verlaufenden, sich kreuzenden Sicherheitsbändern. Diese Sicherheitsbänder sind dabei in der Weise angeordnet, daß sie jeweils schräg über den Kopf verlaufen, also etwa vom Augenbereich über die Kopfmitte zu dem Bereich zwischen Hinterkopf und Ohr. Diese Ausgestaltung bringt den Nachteil mit sich, daß gerade ein besonders empfindliches Teil des kindlichen Schädels, nämlich die Fontanelle, nicht geschützt ist. Die Fontanelle befindet sich oberhalb der Stirn etwas hinter dem Haaransatz im Bereich der Symmetrieebene des Kopfes. Dieser Bereich wird bei dem vorbekannten Kopfschutz ausgespart.

Aufgabe der Erfindung ist es daher, einen Kopfschutz für Babys und Kleinkinder der eingangs angegebenen Art zu verbessern und dabei insbesondere auch die besonders empfindliche Fontanelle des Babys und Kleinkindes zu schützen.

Erfindungsgemäß wird diese Aufgabe dadurch gelöst, daß das eine der Sicherheitsbänder von einem Ohr zum anderen verläuft und das andere Sicherheitsband von der Stirn zum Hinterkopf verläuft, um die Schädeldecke und die Fontanelle zu schützen. Der Kopfring und die Sicherheitsbänder sind also in einer Weise angeordnet, die einen optimalen Schutz des Kopfes des Babys oder Kleinkindes bewirken.

In vorteilhafter Weiterbildung der Erfindung bestehen der Kopfring und/oder die Sicherheitsbänder aus Schaumstoff oder dergleichen. Schaumstoff hat sich für den Zweck des Kopfschutzes besonders gut bewährt. Er ist leicht, was besonders bei Babys und Kleinkindern von Bedeutung ist. Gleichwohl kann eine ausreichende Stärke verwendet werden, um den erforderlichen Schutzeffekt zu erreichen.

Der Kopfring und/oder die Sicherheitsbänder können 5 cm breit und 1,5 cm stark sein. Die Breite vom 5 cm ist groß genug, um einen hinreichenden Schutz zu gewährleisten, andererseits klein genug, um ausreichend Raum zwischen dem Kopfring und den Sicherheitsbändern zu schaffen. Die Stärke von 1,5 cm stellt einen optimalen Kompromiß zwischen ausreichender Sicherheit und geringem Gewicht dar.

Unterhalb des Kopfringes können etwa auf Ohrhöhe zwei als Ohrschützer dienende Befestigungslaschen angeordnet sein. Zum einen werden durch diese Befestigungslaschen die Ohren des Babys bzw. Kleinkindes bei Stürzen oder dergleichen geschützt. Zum anderen werden die Ohren auch gewärmt, was besonders bei einer Verwendung im Freien wichtig ist.

Mit den Befestigungslaschen können Kinnbefestigungsbänder verbunden, insbesondere vernäht sein. Dadurch kann der Kopfschutz festgebunden werden.

Wenn eines der Sicherheitsbänder durchgehend ausgestaltet ist, während das andere Sicherheitsband jeweils vom Kopfring zum ersten Sicherheitsband verläuft, ergibt sich eine besonders einfache Herstellungsmöglichkeit für den Kopfschutz. Es wird dadurch auch vermieden, daß der Kopfschutz im Bereich der sich kreuzenden Sicherheitsbänder doppelt so stark ist wie in den übrigen Bereichen. Dies bringt eine Materialersparnis und eine Gewichtsersparnis mit sich.

Der Kopfschutz kann weiterhin dann besonders einfach hergestellt werden, wenn die Sicherheitsbänder untereinander und/oder mit dem Kopfring vernäht sind.

Der Kopfschutz kann einen den Kopfring und/oder die Sicherheitsbänder umgebenden Überzug aus Baumwollstoff oder dergleichen aufweisen. Baumwollstoff hat sich besonders gut bewährt, weil er saugfähig und hautfreundlich ist.

Ein Ausführungsbeispiel der Erfindung wird nachstehend anhand der beigefügten Zeichnung im einzelnen erläutert. Die Zeichnung zeigt in
Figur 1 ein Ausführungsbeispiel des Kopfschutzes in einer perspektivischen Darstellung.

Der Kopfschutz besteht aus einem über Stirn, Schläfen und Hinterkopf verlaufenden Kopfring 1. Dieser ist etwa 58 bis 60 cm lang, etwa 5 cm breit und etwa 1,5 cm stark. Er besteht aus Schaumstoff, überzogen mit einem saugfähigen, hautfreundlichen Baumwollstoff und hat einen Durchmesser von etwa 16 bis 17 cm. Durch den Kopfring werden Verletzungen an Stirn, Schläfen und Schädelbasis verhindert.

Vom linken zum rechten Ohr reicht ein erstes Sicherheitsband 2, das durchgehend ausgebildet, etwa 24 cm lang, 5 cm breit und 1,5 cm stark ist. Es besteht aus Schaumstoff und ist mit einem saugfähigen, hautfreundlichen Baumwollstoff überzogen.

Weiterhin ist ein zweites Sicherheitsband 3 vorgesehen. Dieses besteht aus einem ersten Teil, der über den vorderen Bereich des Kopfes verläuft und den Kopfring 1 mit dem ersten Sicherheitsband 2 verbindet, sowie aus einem zweiten Teil, der das erste Sicherheitsband 2 mit dem Kopfring 1 verbindet. Auch das Sicherheitsband 2 besteht aus einem etwa 5 cm breiten und 1,5 cm starken, mit einem saugfähigen, hautfreundlichen Baumwollstoff überzogenen Schaumstoffwand. Jedes der beiden Teile des zweiten Sicherheitsbandes 3 ist etwa 9,5 cm lang. In seinem vorderen Bereich schützt das Sicherheitsband 3 die besonders empfindliche Fontanelle des Babys oder Kleinkindes. Die Sicherheitsbänder 2, 3 sind untereinander (im Kreuzungsbereich in der Kopfmitte) zusammengenäht. Weiterhin ist der Kopfring 1 mit den Sicherheitsbändern 2,3 zusammengenäht. Die Sicherheitsbänder 2, 3 verhindern Verletzungen an der Schädeldecke, am Hinterkopf und an der Fontanelle.

Unterhalb des Kopfringes 1 sind auf Ohrhöhe zwei als Ohrschützer dienende Befestigungslaschen 4 angeordnet; diese sind mit dem Kopfring 1 vernäht. Auch die Befestigungslaschen bestehen aus etwa 1,5 starkem Schaumstoff. Sie sind so ausgestaltet, daß sie die Ohren des Babys bzw. Kleinkindes vollständig überdecken. Im unteren Bereich der Befestigungslaschen sind Kinnbefestigungsbänder 5 angenäht. Diese Bändchen können unterhalb des Kinns miteinander verknotet werden, wodurch der Kopfschutz an dem Kopf lösbar befestigt werden kann.

Der Kopfschutz ist eine Art Sturzhelm. Es besteht aus Schaumstoff, der bekanntlich sehr leicht ist und das Kind beim Spielen nicht stört, ohne jedoch die Schutzfunktion zu beeinträchtigen. Der Kopfschutz kann problemlos in der Waschmaschine gewaschen werden. Der Kopfschutz ist ideal für Haus und Garten. Er kann auch durch seine Ohrenschützer eine Mütze ersetzen. Gegebenenfalls kann über oder unter dem Kopfschutz eine Mütze zum Kälteschutz angezogen werden.

## Patentansprüche

1. Kopfschutz für Babys und Kleinkinder, bestehend aus einem über Stirn, Schläfen und Hinterkopf verlaufenden Kopfring (1) und aus zwei über dem Kopf verlaufenden, sich kreuzenden Sicherheitsbändern (2, 3),
dadurch gekennzeichnet,
daß das eine der Sicherheitsbänder (2) von einem Ohr zum anderen verläuft und das andere Sicherheitsband (3) von der Stirn zum Hinterkopf verläuft, um die Schädeldecke und die Fontanelle zu schützen.

2. Kopfschutz nach Anspruch 1, dadurch gekennzeichnet, daß der Kopfring (1) und/oder die Sicherheitsbänder (2, 3) aus Schaumstoff oder dergleichen bestehen.

3. Kopfschutz nach Anspruch 1 oder 2, dadurch gekennzeichnet, daß der Kopfring (1) und/oder die Sicherheitsbänder (2, 3) 5 cm breit und 1,5 cm stark sind.

4. Kopfschutz nach einem der vorhergehenden Ansprüche, dadurch gekennzeichnet, daß unterhalb des Kopfringes (1) auf Ohrhöhe zwei als Ohrschützer dienende Befestigungslaschen (4) angeordnet sind.

5. Kopfschutz nach Anspruch 4, dadurch gekennzeichnet, daß mit den Befestigungslaschen (4) Kinnbefestigungsbänder (5) verbunden sind.

6. Kopfschutz nach einem der vorhergehenden Ansprüche, dadurch gekennzeichnet, daß eines der Sicherheitsbänder (2) durchgehend ausgestaltet ist, während das andere Sicherheitsband (3) jeweils vom Kopfring (1) zum ersten Sicherheitsband (2) verläuft.

7. Kopfschutz nach einem der vorhergehenden Ansprüche, dadurch gekennzeichnet, daß die Sicherheitsbänder (2, 3) untereinander und/oder mit dem Kopfring (1) vernäht sind.

8. Kopfschutz nach einem der vorhergehenden Ansprüche, gekenzeichnet durch einen den Kopfring (1) und/oder die Sicherheitsbänder (2, 3) umgebenden Überzug aus Baumwollstoff oder dergleichen.
